# EUROPÄISCHE PATENTSCHRIFT

(11) **EP 1 040 493 B1**
(45) Veröffentlichungstag und Bekanntmachung des Hinweises auf die Patenterteilung: **13.02.2002**
(21) Anmeldenummer: 98966204.4
(22) Anmeldetag: 04.12.1998
(51) Int. Cl.: H01H 1/20, H01H 50/54

(54) **MEHRFACHUNTERBRECHENDE KONTAKTEINRICHTUNG FÜR ELEKTRISCHE SCHALTGERÄTE**
MULTIPLE BREAK CONTACT DEVICE FOR ELECTRICAL SWITCHGEAR
DISPOSITIF DE CONTACT A COUPURE MULTIPLE POUR APPAREILS DE COMMUTATION ELECTRIQUES

(30) Priorität: 17.12.1997 DE 29722281 U
(43) Veröffentlichungstag der Anmeldung: 04.10.2000
(73) Patentinhaber: Moeller GmbH, 53115 Bonn (DE)
(72) Erfinder: RÖSNER, Norbert, D-53757 St. Augustin (DE); WOHLANG, Michael, D-53547 Dattenberg (DE)
(86) Internationale Anmeldenummer: DE9803614
(87) Internationale Veröffentlichungsnummer: WO9931690

(56) Entgegenhaltungen:
- DD-A- 147 587
- DE-A- 3 033 668
- DE-C- 663 157
- DE-U- 1 677 818
- FR-A- 1 406 548
- GB-A- 511 653

## Beschreibung

Die vorliegende Erfindung betrifft eine Kontakteinrichtung für elektrische Schaltgeräte, insbesondere Schütze, nach dem Oberbegriff des Anspruchs 1.

Aus dem Stand der Technik ist eine derartige Kontakteinrichtung bekannt. Die Patentschrift 147 587 der ehemaligen DDR beschreibt eine doppelunterbrechende Kontakteinrichtung für elektrische Schaltgeräte. Diese Kontakteinrichtung gewährleistet einen nicht mehr veränderbaren Schaltzustand der Kontakteinrichtung durch die bewegliche Auslegung der Festkontakte. Hierbei ist der Festkontakt als schwenkbewegliches Schenkelteil ausgebildet, welches mittels einer Druckfeder, die sich am Gehäuse des Schaltgerätes abstützt, in Richtung bewegliche Schaltkontakte gegen einen Begrenzungsanschlag gedrückt wird.

Der Erfindung liegt die Aufgabe zugrunde, eine Kontakteinrichtung für Schaltgeräte zu schaffen, die einerseits einen gleichmäßigeren Abbrand der Kontaktmaterialien und andererseits aufgrund ihres Aufbaus eine deutlich einfachere Montage der Einzelteile gewährleistet.

Zur Lösung dieser Aufgabe wurde die eingangs genannte Kontakteinrichtung durch die Merkmale des kennzeichnenden Teils des Anspruchs 1 weitergebildet. Durch die geradlinige, lineare Bewegungsrichtung der Festkontakte ist ein gleichmäßiger Kontaktabbrand der Kontaktmaterialien gewährleistet. Ferner wird durch eine definierte Wegbegrenzung der Festkontakte in Betätigungsrichtung des Magnetankers des Magnetantriebes der Einsatz einer Abbrandanzeige realisierbar.

Weitere Vorteile und Ausführungsformen der Erfindung sind in den Unteransprüchen und in der nachfolgenden Figurenbeschreibung enthalten.

Die einzige Figur der Zeichnung zeigt die Schnittdarstellung eines Schützes mit der erfindungsgemäßen Kontakteinrichtung in einer möglichen Ausführungsform.
Die dargestellte Kontakteinrichtung umfaßt i.w. ein in Form einer Schaltbrücke 2 ausgebildetes bewegliches Kontaktstück und ein feststehendes Kontaktstück 4. Die Kontaktbrücke 2 ist dabei insbesondere starr mit dem antreibenden Magnetanker verbunden, während die Festkontakte 4 erfindungsgemäß linearbeweglich, entlang einer Achse (Achse wird durch die Bewegungsrichtung des Magnetankers gebildet) im Gehäuseinneren gelagert sind. Die Festkontakte 4 sind vorzugsweise als Winkelstücke ausgebildet, wobei der eine Winkelschenkel linearbeweglich in Führungsaufnahmen des Gehäuses geführt ist und der andere Winkelschenkel von dem ersten um vorzugsweise 90° Grad abgewinkelt ist und auf seiner dem beweglichen Kontaktstück zugekehrten Seite mit Kontaktmaterial versehen ist. Vorzugsweise ist dieser Winkelschenkel auf seiner anderen Seite durch ein Federelement 6 in Richtung der beweglichen Kontaktstücke 2 mit einer Federkraft beaufschlagt. Hierfür ist insbesondere eine Druckfeder in einem Widerlager des Gehäuses gegen den beweglichen Festkontakt 4 abgestützt. Die beweglichen Festkontakte 4 sind vorzugsweise über eine flexible Leitungsverbindung 8 in Form von Litzen mit Anschlußstücken 10 des Schaltgerätes verbunden. Hierfür sind die Litze in der Regel mit den Festkontakten 4 verschweißt. In einer anderen Ausführungsform ist es denkbar die Leitungsverbindung 8 starr auszubilden und über eine Kraftschlußverbindung leitfähig mit dem Festkontakt 4 zu verbinden, indem die Leitungsverbindung mit einem Kontaktbereich unter Federkraft auf einen Kontaktbereich des Festkontaktes 4 drückt. Dabei ist der Festkontakt 4 dann trotz dieser Reibkraft beweglich gelagert.

## Patentansprüche

1. Mehrfachunterbrechende Kontakteinrichtung für elektrische Schaltgeräte, insbesondere Schütze, mit zumindest zwei beweglich gelagerten Festkontakten (4) und zumindest einer von einem Magnetanker angetriebenen, die beweglichen Kontaktstücke aufweisende Kontaktbrücke (2), deren sämtliche Kontaktstellen im Falle eines Verschweißens einer Kontaktstelle einen unveränderbaren Schaftzustand aufweisen, **dadurch gekennzeichnet, daß** jeder Festkontakt (4) linearbeweglich, entlang einer Achse gelagert und über ein Federelement (6) mit einer Kraft in Richtung der beweglichen Kontaktstücke (2) beaufschlagt ist.

2. Kontakteinrichtung nach Anspruch 1, **dadurch gekennzeichnet, daß** jeder Festkontakt (4) winkelförmig ausgebildet ist, wobei er mit einem Schenkeiteil in Ankerbetätigungsrichtung in Führung innerhalb des Schaltgerätegehäuses geführt ist und auf seinem anderen Schenkelteil das Kontaktmaterial trägt.

3. Kontakteinrichtung nach Anspruch 1 oder 2, **dadurch gekennzeichnet, daß** jeder Festkontakt (4) mittels einer flexiblen Leitungsverbindung (8) mit einem Anschlußstück (10) des Schaltgerätes verbunden ist.

4. Kontakteinrichtung nach Anspruch 1 oder 2, **dadurch gekennzeichnet, daß** jeder Festkontakt (4) über eine kontaktierende Kraftschlußverbindung mit einer starren Leitungsverbindung und über diese mit einem Anschlußstück (10) des Schaltgerätes verbunden ist.

5. Kontakteinrichtung nach einem der vorstehenden Ansprüche, **dadurch gekennzeichnet, daß** die beweglichen Kontaktstücke starr mit dem Magnetanker verbunden sind.

## Claims

1. Multiple-interrupting contact device for electrical switchgear, in particular contactors, having at least two fixed contacts (4) which are mounted such that they can move, and having at least one contact link (2) which is driven by a magnet armature and has moving contacts, and all of whose contact points assume a switching stage which cannot be varied, in the event of one contact point becoming welded, **characterized in that** each fixed contact (4) is mounted such that it can move linearly along one axis, and has a force in the direction of the moving contacts (2) applied to it via a spring element (6).

2. Contact device according to Claim 1, **characterized in that** each fixed contact (4) is angled, being guided with one limb part in the armature operating direction in a guide within the switching device enclosure, and with the contact material being applied to its other limb part.

3. Contact device according to Claim 1 or 2, **characterized in that** each fixed contact (4) is connected by means of a flexible cable connection (8) to a connecting piece (10) of the switching device.

4. Contact device according to Claim 1 or 2, **characterized in that** each fixed contact (4) is connected via a contact-making, force-fitting connection to a rigid cable connection and, via this, to a connecting piece (10) of the switching device.

5. Contact device according to one of the preceding claims, **characterized in that** the moving contacts are rigidly connected to the magnet armature.

## Revendications

1. Dispositif de contact multipolaire pour appareils de contact électrique, en particulier protections, comportant au moins deux contacts fixes (4) monté à déplacement et au moins un pont de contact (2) entraîné par un induit magnétique et présentant les pièces de contact mobile, dont l'ensemble des points de contact présente un état de commutation inchangé dans le cas du soudage d'un point de contact , **caractérisé en ce que** chaque contact fixe (4) est mobile linéairement, est monté le long d'un axe et est sollicité par l'intermédiaire d'un élément à ressort (6) par une force en direction des pièces de contact (2) mobiles.

2. Dispositif de contact selon la revendication 1 , **caractérisé en ce que** chaque contact fixe (4) est de configuration coudée, est guidé par une pièce d'aile dans la direction d'actionnement de l'induit dans un guide situé à l'intérieur du boîtier de l'appareil de commutation et porte sur son autre aile le matériau de contact.

3. Dispositif de contact selon le revendication 1 ou 2 , **caractérisé en ce que** chaque contact fixe (4) est relié à une pièce de raccordement (10) de l'appareil de commutation au moyen de d'un conducteur de liaison (8) flexible.

4. Dispositif de contact selon la revendication 1 ou 2 , **caractérisé en ce que** chaque contact fixe (4) est relié par l'intermédiaire d'une liaison de contact à correspondance mécanique à un conducteur de liaison rigide et par l'intermédiaire de ce dernier à une pièce de raccordement (10) de l'appareil de commutation.

5. Dispositif de contact selon l'une des revendications précédentes , **caractérisé en ce que** les pièces de contact mobile sont reliées rigidement à l'induit de l'aiment.
